# EUROPÄISCHE PATENTANMELDUNG

(11) **EP 1 457 641 A1**
(43) Veröffentlichungstag der Anmeldung: **15.09.2004**
(21) Anmeldenummer: 03005535.4
(22) Anmeldetag: 11.03.2003
(51) Int. Cl.: F01D 5/18, F01D 5/08

(54) **Verfahren zum Kühlen eines heissgasführenden Bauteils und ein zu kühlendes Bauteil**

(71) Anmelder: SIEMENS AKTIENGESELLSCHAFT, 80333 München (DE)
(72) Erfinder: Seiler, Beate, 45481 Mühlheim A.D. Ruhr (DE)

(57) **Zusammenfassung**

Heißgasführende Bauteile werden nach dem Stand der Technik oft nicht ausreichend gekühlt.

Das erfindungsgemäße Verfahren verwendet eine Prallkühlung, bei dem das für die Prallkühlung verwendete Medium (10) auf eine besser wärmeleitende Schicht (19) auftrifft.

## Beschreibung

Die Erfindung betrifft ein Verfahren zum Kühlen eines heißgasführenden Bauteils und ein zu kühlendes Bauteil gemäß des Oberbegriffs von Anspruch 1 und 2.

Bauteile in Gasturbinen sind oft hohen thermischen Belastungen ausgesetzt. Diese Bauteile erhalten dann auf der "heißen" Seite beispielsweise eine äußere keramische Wärmedämmschicht und/oder werden auf der Seite, die der heißen Seite gegenüberliegt, durch Prallkühlung gekühlt, um die thermischen Belastungen zu reduzieren.

Die Kühlung ist jedoch oft stark ungleichmäßig und/oder nicht ausreichend.

Es ist daher Aufgabe der Erfindung, dieses Problem zu überwinden.

Die Aufgabe wird gelöst durch ein Verfahren zum Kühlen eines heißgasführenden Bauteils und ein zu kühlendes Bauteil gemäß Anspruch 1 und 2.

In den Unteransprüchen sind weitere vorteilhafte Maßnahmen aufgelistet.
Die in den Unteransprüchen aufgelisteten Maßnahmen können in vorteilhafter Weise miteinander kombiniert werden.

Es zeigen
Figur 1 ein Bauteil, nach dem Stand der Technik,
Figur 2, 3 Ausführungsbeispiele eines erfindungsgemässen

Bauteils, mit dem das erfindungsgemäße Verfahren durchgeführt werden kann.

Figur 1 zeigt ein Bauteil nach dem Stand der Technik mit einer Wand 2, die eine Außenseite 4 ("heiße" Seite) und eine Innenseite 13 aufweist.

Entlang der Außenseite 4 strömt bspw. ein Heißgas bspw. einer Gasturbine, in einer Strömungsrichtung 7, beispielsweise in einem Heißkanal 28.
Ohne Prallkühlung wäre die Temperatur in Strömungsrichtung 7 bei einer bestimmten Tiefe in der Wand 2 (d.h. in radialer Richtung 31, also senkrecht zur Strömungsrichtung 7) ungefähr gleich; in radialer Richtung 31 wäre ein Temperaturgradient in der Wand 2 vorhanden, der entlang der Strömungsrichtung 7 gleich ist.

Bei der Prallkühlung, wie sie der Darstellung von Fig. 1 zu Grunde liegt, trifft auf der Innenseite 13 ein Kühlmedium 10 (Luft, Dampf, ..) auf.
Das Medium 10, das zur Prallkühlung verwendet wird, trifft nur partiell auf die Innenseite 13 an Auftreffstellen 18 auf, so dass an den Auftreffstellen 18 und an Bereichen 16, die in der Wand 2 an die Auftreffstellen 18 angrenzen, die Temperatur deutlich geringer ist als in den Bereichen 17, wo das Kühlmedium nicht auftrifft.
Die Temperaturverteilung in der Wand 2 in Strömungsrichtung 7 bei einer bestimmten Tiefe in der Wand 2 (d.h. in radialer Richtung 31) ist nicht mehr konstant, sondern schwankt.
In radialer Richtung 31 ist der Gradient je nach Lage in Strömungsrichtung 7 stark unterschiedlich, d.h. je nachdem, ob er durch den Bereich 16 oder 17 verläuft.

Somit kommt es nach dem Stand der Technik zu einer ungleichmäßigen Temperaturverteilung im Bauteil, was zu thermomechanischen Belastungen der Wand 2 führt, die ein frühzeitiges Bauteilversagen nach sich ziehen können.

Figur 2 zeigt ein erfindungsgemässes Bauteil 1, mit dem das erfindungsgemäße Verfahren durchgeführt werden kann.

Das Bauteil 1 ist ein beispielsweise hohles Bauteil 1, beispielsweise eine Turbinenschaufel, Brennkammerauskleidung, oder ähnliches, das im Inneren gekühlt wird.
Das Bauteil 1 besteht beispielsweise aus einer nickel- oder kobaltbasierten Superlegierung.

Die Innenseite 13 begrenzt einen Hohlraum (nicht dargestellt).
Auf der Innenseite 13 ist eine Schicht 19 aufgebracht, die einen deutlich höheren Wärmeleitkoeffizienten aufweist als das Material des Bauteils 1 bzw. der Wand 2, insbesondere höher als in der Nähe der Innenseite 13. Der Wärmeleitkoeffizient der Schicht 19 ist mindestens 10% grösser als der Wärmeleitkoeffizient der Wand 2, vorzugsweise aber auch 20%, 50%, 100% oder mehr grösser.
Als Material für die Schicht 19 kann Kupfer, Silber oder Legierungen verwendet werden. Andere Materialien mit sehr guter Wärmeleitfähigkeit sind ebenso möglich.
Die Schicht 19 kann auch auf einer bereits auf einem Grundmaterial vorhandenen Schicht aufgebracht werden.

Das Kühlmedium 10 für die Prallkühlung trifft nun auf diese Schicht 19 auf. Da die Schicht 19 eine sehr gut wärmeleitende Schicht ist, verteilt sie die Wärme, so dass nicht wie in Figur 1 mehrere diskrete Zonen 16 mit deutlich reduzierter Temperatur entstehen, sondern dass an der Innenseite 13 ein durchgehender Bereich 22 entlang der Strömungsrichtung 7 entsteht, der in radialer Richtung 31 einen ungefähr gleichen Temperaturgradienten aufweist. Somit erfolgt die Wärmeabfuhr sehr gleichmäßig, so dass thermomechanische Belastungen reduziert werden.

Ausserdem wird die Kühlleistung erhöht.

Zur Prallkühlung wird noch ein Prallkühlblech (nicht dargestellt) verwendet, das in einem bestimmten Abstand zur Innenseite 13 angeordnet ist.
Das Kühlmedium strömt durch das Prallkühlblech und trifft dann auf die gut wärmeleitende Schicht 19.

Figur 3 zeigt ein weiteres erfindungsgemässes Bauteil 1, mit dem das erfindungsgemäße Verfahren durchgeführt werden kann.

Das Bauteil 1 weist gegenüber Figur 2 noch ein Kühlluftloch 25 auf, durch dass das Kühlmedium 10, nachdem die Prallkühlung erfolgt ist, in den Heißgaskanal 28 strömt und dort im Aussenraum zur Filmkühlung des Bauteils 1 auf der Außenseite 4 beiträgt.
Das Kühlluftloch 25 geht durch die Schicht 19 hindurch und kann ebenfalls eine gut wärmeleitende Schicht aufweisen.

## Patentansprüche

1. Verfahren zum Kühlen eines Bauteils (1),
bei dem zur Kühlung eine Prallkühlung verwendet wird, wobei das Bauteil (1) eine Innenseite (13) aufweist, an der ein für die Prallkühlung verwendetes Medium (10) auftritt,
**dadurch gekennzeichnet, dass**
die Innenseite (13) mit einer wärmeleitenden Schicht (19) versehen wird,
die (19) einen höheren Wärmeleitkoeffizient als das Material des Bauteils (1) aufweist, und
wobei das Kühlmedium (10) auf die Schicht (19) auftrifft.

2. Bauteil (1),
das eine Wand (2) mit einer Innenseite (13) aufweist,
**dadurch gekennzeichnet, dass**
die Innenseite (13) mit einer wärmeleitenden Schicht (19) versehen ist,
die (19) einen höheren Wärmeleitkoeffizient als das Material des Bauteils (1) aufweist.

3. Bauteil nach Anspruch 2,
**dadurch gekennzeichnet, dass**
durch die Wand (2) und die Schicht (19) mit einem durchgehenden Loch (25) versehen wird,
das zur Filmkühlung der Wand (2) verwendbar ist.

4. Bauteil nach Anspruch 2,
**dadurch gekennzeichnet, dass**
das Bauteil (1) hohl ist.

5. Bauteil nach Anspruch 2 oder 4,
**dadurch gekennzeichnet, dass**
das Bauteil (1) ein Prallkühlblech aufweist.

6. Bauteil nach Anspruch 2 oder 3,
**dadurch gekennzeichnet, dass**
die wärmeleitende Schicht (19) kupfer- oder silberhaltig ist.

7. Bauteil nach Anspruch 2, 4 oder 5,
**dadurch gekennzeichnet, dass**
das Bauteil (1) durch Prallkühlung kühlbar ist.

8. Bauteil nach Anspruch 1,
**dadurch gekennzeichnet, dass**
der Wärmeleitkoeffizient der Schicht (19) mindestens 10% grösser als der Wärmeleitkoeffizient des Bauteils (1), vorzugsweise 20%, 50%, 100% oder mehr, ist.
